# FASCICULE DE BREVET EUROPEEN

(11) **EP 2 226 259 B1**
(45) Date de publication et mention de la délivrance du brevet: **06.06.2012**
(21) Numéro de dépôt: 10152882.6
(22) Date de dépôt: 08.02.2010
(51) Int. Cl.: B65D 5/66

(54) **Barquette d'emballage en carton ou matière semi-rigide, notamment pour des produits alimentaires de type sandwichs ou hamburgers**
Kartonverpackung für Lebensmittel, insbesondere Hamburger
Carton box, in particular for hamburgers and the like

(30) Priorité: 05.03.2009 FR 0951390
(43) Date de publication de la demande: 08.09.2010
(73) Titulaire: SMURFIT KAPPA FRANCE, 94160 Saint Mande (FR)
(72) Inventeur: Jost, Pascal, 44300 Nantes (FR)
(74) Mandataire: Radault, Gabrielle

(56) Documents cités:
- EP-A- 1 260 450
- WO-A-01/30657
- JP-A- 9 328 124
- US-A- 4 360 147
- US-A- 4 951 865

## Description

L'invention concerne une barquette d'emballage en carton ou matière semi-rigide, notamment pour des produits alimentaires de type sandwichs ou hamburgers.

On connaît par le brevet US 4 360 147 une telle barquette, comportant essentiellement une partie réceptrice de produit alimentaire à forme de boîtier ouvert par sa face supérieure, et une partie couvercle, également à forme de boîtier, complémentaire de la partie réceptrice, apte à fermer la partie réceptrice et articulée à cette dernière en vue de fermer la barquette après introduction du produit alimentaire, par au moins une patte d'attache à son côté opposé à son articulation.

La fermeture est réalisée par une languette semi-découpée de la patte d'attache d'un côté de la partie réceptrice, destinée à être introduite et retenue dans une fente complémentaire d'un côté correspondant de la partie couvercle. Néanmoins, la patte d'attache fait saillie à l'extérieur sur le côté de la barquette et détruit la planéité de ce côté, en sorte qu'il ne peut servir comme face de support de la barquette avec son produit alimentaire.

Par ailleurs, on connaît par le brevet EP 1 260 450 A1 une barquette similaire selon le préambule de la revendication 1.

L'invention vise à pallier cet inconvénient en proposant une barquette d'emballage en carton ou matière semi-rigide, notamment pour des produits alimentaires de type sandwichs ou hamburgers comportant une partie réceptrice de produit alimentaire à forme de boîtier ouvert par sa face supérieure et une partie couvercle, articulée à la partie réceptrice, également à forme de boîtier complémentaire de la partie réceptrice, apte à fermer la partie réceptrice par son articulation après introduction du produit alimentaire, cette fermeture de la barquette étant assurée par au moins une patte d'attache à son côté opposé à l'articulation; en outre la patte d'attache de fermeture de la barquette est formée sur un côté de la barquette opposé à l'articulation des parties réceptrice et de couvercle, et comporte sur ce côté de la partie réceptrice ou de la partie couvercle au moins une avancée apte à être engagée en prise dans une fente complémentaire formée sur le côté correspondant opposé de la partie couvercle ou de la partie réceptrice respectivement, cette avancée étant apte à venir dans la fente à la fermeture de la barquette, à l'extérieur de la face de fermeture de la barquette ainsi réalisée pour la retenir fermée sous une forme sensiblement plane, cette face de fermeture étant en outre d'une configuration, surface et orientation telles à permettre le support de la barquette et de son produit alimentaire par cette face de fermeture.

Cette avancée est suffisamment rigide pour maintenir la face de fermeture plane, voire légèrement rentrée vers l'intérieur à son engagement dans ladite fente complémentaire.

Il en résulte que la barquette avec son produit alimentaire peut être présentée à la vente en sustentation essentiellement verticale ou à faible angle d'inclinaison par sa face de fermeture. Cette présentation nécessite un encombrement en surface moins important que le support à plat classique. De plus, la sustentation essentiellement verticale, voire avec un petit angle d'inclinaison de la barquette lui apporte une face de présentation importante et notablement plus avantageuse que la présentation à plat traditionnelle. Naturellement, l'angle d'inclinaison de la barquette en support par sa face de fermeture relativement à la verticale peut être variable, fonction essentiellement de la surface et de la conformation de la face de fermeture. Il peut varier de 0° à 30° de la verticale.

Ladite avancée peut comporter deux ailes latérales aptes à s'insérer dans ladite fente et y demeurer verrouillées sauf à être déchirées pour ouvrir la barquette, ce qui révèle l'ouverture de la barquette.

Ladite avancée peut être profilée convergente ou légèrement en pointe pour favoriser son introduction dans ladite fente et lesdites ailes latérales sont dans le prolongement de ladite avancée pour également favoriser leur introduction dans la fente.

Par ailleurs, le côté portant l'avancée peut comporter une partie déchirable adjacente à la fente.

Avantageusement, la fente peut être ménagée avec une languette apte à être saisie pour permettre la déchirure de la fente ou d'une partie adjacente à celle-ci sur le côté correspondant de la barquette, cette ouverture ainsi déchirée permettant le passage de l'avancée avec révélation là aussi de l'ouverture de la barquette.

Ces caractéristiques garantissent que la barquette n'a pas été préalablement ouverte et assurent la protection du produit alimentaire ainsi conditionné.

De préférence, ladite partie adjacente déchirable de la fente est constituée par deux lignes de déchirure du côté, perpendiculaires à la fente, proches de ses extrémités et découpant après déchirure une ouverture sensiblement rectangulaire, propice à l'extraction de l'avancée, pour l'ouverture de la barquette.

L'invention concerne également un flanc en matière rigide ou semi-rigide, comme du carton ou du carton ondulé, permettant d'obtenir une barquette selon l'invention, comprenant :
- une première partie destinée à constituer un boîtier récepteur du produit alimentaire, articulée par une ligne de pli à une seconde partie destinée à former un boîtier de couvercle apte à venir fermer l'ouverture du boîtier récepteur,
- la première partie réceptrice comportant un fond et quatre côtés aptes à être dressés vers le haut relativement au fond, son côté opposé à la ligne de pli étant destiné à former une face de fermeture partielle de la barquette et comportant en sa partie médiane au moins une fente,
- la seconde partie comportant une face de dessus et quatre côtés destinés à être pliés relativement à la face de dessus pour constituer les côtés du boîtier de couvercle, le côté avant opposé à la ligne de pli comportant au moins une patte d'attache médiane présentant une avancée apte à être engagée en prise dans la fente,
- les côtés destinés à former la face de fermeture de la barquette étant en outre d'une configuration, surface et orientation telles à permettre le support de la barquette et de son produit alimentaire par cette face de fermeture.

L'invention est maintenant décrite en référence à des exemples de réalisation et aux dessins annexés, dans lesquels :
- la figure 1 est une vue en plan d'un flan constitutif d'une barquette selon l'invention,
- les figures 2, 3 et 4 montrent selon des vues en perspective successives la fermeture et l'ouverture de la barquette,
- la figure 5 représente la barquette de conditionnement fermée en position debout de présentation et
- la figure 6 est une vue en perspective d'une barquette selon l'invention comprenant deux pattes d'attache.

Avec référence aux dessins et en particulier à la figure 1, une barquette 1 de conditionnement de produit alimentaire et notamment d'un hamburger ou sandwich est issu d'un flan 3 de carton plat ou matière semi-rigide analogue.

Ce flan 3 convenablement découpé et rainuré comporte essentiellement une première partie destinée à constituer un boîtier récepteur 5 du produit alimentaire, étant articulée par une ligne de pli 7 à une seconde partie destinée à former un boîtier de couvercle 9 apte à venir fermer l'ouverture du boîtier récepteur 5.

Le boîtier récepteur 5 comporte un fond 11 et quatre côtés 13 dressés vers le haut relativement au fond 11. Ces côtés 13 sont solidaires à cet effet l'un à un côté adjacent par des pattes d'attache 15, 15a collées à ceux-ci (selon les zones hachurées). Le côté gauche 13a, à gauche sur le dessin, est destiné à former une face de fermeture partielle de la barquette et comporte en sa partie médiane une fente 17 découpée avec une languette de préhension médiane 19. Des lignes de déchirure 21 à segments interrompus délimitent à proche distance de chacun des bords d'extrémité de la fente 17 sur cette face une surface rectangulaire 23 qui peut être ouverte en articulation par déchirure desdites lignes 21 en traction extérieure manuelle de la languette de préhension 19.

En variante, la languette de préhension peut être omise, par exemple remplacée par une forme incurvée du bord de la partie déchirable 23 adjacent à la fente.

Le côté 13a comportant la fente 17 peut également comprendre des fentes d'aisance obliques 17a s'étendant depuis les extrémités de la fente afin de faciliter l'ouverture de la fente lors de l'introduction de la patte 31 de fermeture de la barquette (précisée ci-après).

Le boîtier de couvercle 9 est analogue au boîtier récepteur 5 et comporte une face de dessus 25 et quatre côtés 27 destinés à être pliés relativement à la face de dessus 25 pour constituer les côtés du boîtier de couvercle, les côtés latéraux de boîtier de couvercle étant maintenus au côté arrière intérieur par des pattes d'attache 29 collées à ceux-ci (selon les zones hachurées d'encollage). Le côté avant 27a ou extérieur est découpé en V et comporte une patte d'attache médiane 31 en saillie, sensiblement en V. Celle-ci est pourvue de deux ailes latérales 33 destinées à venir en prise dans la fente 17 de la face 13a de fermeture du boîtier récepteur.

L'ensemble comporte un plan de symétrie longitudinal médian P.

Le flan 3 est donc mis en forme pour former la barquette 1 (fig. 3) et chacun desdits boîtiers récepteur 5 et de couvercle 9 est développé en volume. Le boîtier du couvercle 9 est articulé au boîtier récepteur 5, permettant ainsi l'ouverture de la barquette 1 en vue d'introduire le produit alimentaire (non représenté) et de la fermer après introduction du produit. Cette manoeuvre de fermeture est réalisée en rabattant le côté avant 27a avec la patte 31 en V sur la face de fermeture 13a du boîtier récepteur et en introduisant (fig. 2) la patte d'attache 31 dans de ladite fente 17 de la face de fermeture 13a, la pointe en V 35 (avancée) de la patte d'attache étant guidée dans son mouvement vers le bas par la languette de préhension 19 et les ailes latérales 33 glissent facilement en raison du profil en V à l'intérieur de la fente 17. Une fois introduite dans la fente 17, cette patte d'attache 31 est retenue par l'arrête arrière 37 de chacune des ailes latérales 33, qui est parallèle à la fente 17 sur quelques mm de distance et vient en verrouillage contre celle-ci (fig. 3).

L'ouverture de la barquette 1 en vue de prélever le produit alimentaire (fig. 4) est réalisée en tirant manuellement vers l'extérieur la languette de préhension 19 et en déchirant l'ouverture sous-jacente 23 selon les lignes de déchirure précitées 21. La patte d'attache 31 peut alors être dégagée aisément de l'ouverture 23 ainsi formée et le boîtier de couvercle 9 peut alors être ouvert. L'ouverture 23 de la face de fermeture 13a du boîtier récepteur révèle l'ouverture de la barquette 1, et donc assure la sécurité alimentaire du produit alimentaire ainsi logé.

Il est à noter que la face de fermeture de la barquette en raison de la planéité de celle-ci peut servir de face de support de la barquette avec son produit, voir la figure 5. En effet, le côté avant 27a avec sa patte d'attache 31 dans un prolongement plan forme en liaison avec la fente 17 de la face de fermeture 13a du boîtier récepteur, une ceinture plane qui rentre à l'intérieur de cette face de fermeture 13a et cette dernière face 13a s'applique ainsi étroitement contre le côté avant 27a du boîtier de couvercle pour former une face de fermeture plane 13a, 27a de la barquette.

Naturellement, cette face de fermeture est conformée suffisamment large pour permettre la stabilité debout de la barquette avec son produit, à une inclinaison d'angle α réduite relativement à la verticale, de préférence inférieure à 15° et au maximum de 30°. Le centre de gravité de la barquette et du produit doit être en projection verticale dans le cadre de cette face de fermeture 13a et 27a.

Il est à noter encore selon une variante de réalisation que la barquette 1' peut comporter sur sa face de fermeture deux pattes d'attache 31' (ou plus) (fig. 6), analogues à celle 31 de la barquette décrite précédemment, ces pattes 31' s'engageant en fermeture et s'ouvrant de la même façon et maintenant le caractère plan de la face de fermeture pour sa sustentation par cette face en position debout.

Ce qui précède démontre l'intérêt de la barquette selon l'invention dans son application au conditionnement de produits alimentaires, et à la sécurité alimentaire qu'elle assure.

## Revendications

1. Barquette d'emballage (1) en carton ou matière semi-rigide, notamment pour des produits alimentaires de type sandwichs ou hamburgers comportant une partie réceptrice (5) de produit alimentaire à forme de boîtier ouvert par sa face supérieure et une partie couvercle (9), articulée à la partie réceptrice (5), également à forme de boîtier complémentaire de la partie réceptrice (5), apte à fermer la partie réceptrice (5) par son articulation après introduction du produit alimentaire, cette fermeture de la barquette étant assurée par au moins une patte d'attache (31) à son côté (27a) opposé à l'articulation, la patte d'attache (31) de fermeture de la barquette étant formée sur un côté de la barquette opposé à l'articulation des parties réceptrice (5) et de couvercle (9), et comporte sur ce côté de la partie réceptrice ou de la partie couvercle au moins une avancée (35) apte à être engagée en prise dans une fente (17) complémentaire formée sur le côté correspondant (13a) opposé de la partie couvercle (9) ou de la partie réceptrice (5) respectivement, **caractérisée en ce que** cette avancée (35) est apte à venir dans la fente (17) à la fermeture de la barquette, à l'extérieur de la face de fermeture (13a, 27a) de la barquette ainsi réalisée pour la retenir fermée sous une forme sensiblement plane, cette face de fermeture (13a, 27a) étant en outre d'une configuration, surface et orientation telles à permettre le support de la barquette (1) et de son produit alimentaire par cette face de fermeture.

2. Barquette d'emballage selon la revendication 1, **caractérisée en ce que** ladite avancée (35) est suffisamment rigide pour maintenir la face de fermeture (13a, 27a) plane, voire légèrement rentrée vers l'intérieur à son engagement dans ladite fente complémentaire (17).

3. Barquette d'emballage selon les revendications 1 et 2, **caractérisée en ce que** l'angle d'inclinaison de la barquette en support par sa face de fermeture (13a, 27a) relativement à la verticale est compris entre 0° et 30°, en fonction de sa surface, de sa conformation.

4. Barquette d'emballage selon l'une quelconque des revendications précédentes, **caractérisée en ce que** ladite avancée (35) comporte deux ailes latérales (33) aptes à s'insérer dans ladite fente (17) et à y demeurer verrouillées sauf à être déchirées pour ouvrir la barquette, ce qui révèle l'ouverture de la barquette.

5. Barquette d'emballage selon la revendicaton 4, **caractérisée en ce que** ladite avancée (35) est profilée convergente ou légèrement en pointe et lesdites ailes (33) latérales sont dans le prolongement de ladite avancée (35).

6. Barquette d'emballage selon l'une quelconque des revendications précédentes, **caractérisée en ce que** le côté (13a) portant l'avancée (35) comporte une partie déchirable (23) adjacente à la fente (17)

7. Barquette d'emballage selon la revendication 6, **caractérisée en ce que** ladite partie adjacente déchirable (23) de la fente est constituée par deux lignes de déchirure (21) du côté (13a), perpendiculaires à la fente (17), proches de ses extrémités et découpant après déchirure une ouverture (23) sensiblement rectangulaire.

8. Barquette d'emballage selon la revendication 6 ou 7, **caractérisée en ce que** que la fente (17) est ménagée avec une languette (19) apte à permettre la déchirure de la fente (17) ou d'une partie (23) adjacente à celle-ci du côté correspondant de la barquette.

9. Barquette d'emballage selon l'une quelconque des revendications précédentes, **caractérisée en ce qu'**elle comporte deux pattes d'attache (31') sur sa face de fermeture.

10. Application de la barquette (1) selon l'une quelconque des revendications précédentes au conditionnement de produits alimentaires dans des conditions de protection du produit alimentaire.

11. Flan en matière rigide ou semi-rigide, comme du carton ou du carton ondulé, permettant d'obtenir une barquette selon l'une des revendications 1 à 9, comprenant :
- une première partie (5) destinée à constituer un boîtier récepteur du produit alimentaire, articulée par une ligne de pli (7) à une seconde partie (9) destinée à former un boîtier de couvercle apte à venir fermer l'ouverture du boîtier récepteur (5),
- la première partie réceptrice (5) comportant un fond (11) et quatre côtés (13) aptes à être dressés vers le haut relativement au fond (11), son côté (13a) opposé à la ligne de pli (7) étant destiné à former une face de fermeture partielle de la barquette et comportant en sa partie médiane au moins une fente (17),
- la seconde partie (9) comportant une face de dessus (25) et quatre côtés (27) destinés à être pliés relativement à la face de dessus (25) pour constituer les côtés du boîtier de couvercle, le côté avant (27a) opposé à la ligne de pli (7) comportant au moins une patte d'attache médiane (31) présentant une avancée (35) apte à être engagée en prise dans la fente (17),
- les côtés (13a, 27a) destinés à former la face de fermeture de la barquette étant en outre d'une configuration, surface et orientation telles à permettre le support de la barquette (1) et de son produit alimentaire par cette face de fermeture.

## Claims

1. Packaging tray (1) made of cardboard or semi-rigid material, in particular for food products of the sandwich or hamburger type, having a holding part (5), for holding the food product, said holding part (5) being in the form of a casing that is open at its upper face, and a lid part (9), which is hinged to the holding part (5), is likewise in the form of a casing complementary to the holding part (5), and is able to close the holding part (5) by way of its hinge after the introduction of the food product, this closure of the tray being ensured by at least one fastening tab (31) on its side (27a) opposite the hinge, the fastening tab (31) for closing the tray being formed on a side of the tray opposite the hinge, between the holding part (5) and the lid part (9), and comprising on this side of the holding part or of the lid part at least one protrusion (35) that is able to be engaged in a complementary slot (17) formed on the corresponding side (13a) opposite the lid part (9) or the holding part (5), respectively, **characterized in that** this protrusion (35) is able to enter the slot (17) when the tray is closed, outside the closure face (13a, 27a) of the tray that is thus produced, in order to keep it closed in a substantially flat form, this closure face (13a, 27a) furthermore having such a configuration, area and orientation as to allow the tray (1) and the food product therein to be supported by this closure face.

2. Packaging tray according to Claim 1, **characterized in that** said protrusion (35) is sufficiently rigid to keep the closure face (13a, 27a) flat, or pressed slightly inwards, when it is engaged in said complementary slot (17).

3. Packaging tray according to Claims 1 and 2, **characterized in that** the angle of inclination of the tray supported by its closure face (13a, 27a) with respect to the vertical is between 0° and 30°, depending on its area and shape.

4. Packaging tray according to any one of the preceding claims, **characterized in that** said protrusion (35) comprises two lateral wings (33) that are able to be inserted into said slot (17) and to remain locked therein except if they are torn in order to open the tray, thereby enabling the tray to be opened.

5. Packaging tray according to Claim 4, **characterized in that** said protrusion (35) has a convergent or slightly pointed profile and said lateral wings (33) continue the surface of said protrusion (35).

6. Packaging tray according to any one of the preceding claims, **characterized in that** the side (13a) which has the protrusion (35) comprises a tearable part (23) adjacent to the slot (17).

7. Packaging tray according to Claim 6, **characterized in that** said adjacent tearable part (23) of the slot consists of two tearing lines (21) on the side (13a), said tearing lines (21) being perpendicular to the slot (17), close to its ends and, after being torn, cutting out an opening (23) that is approximately rectangular.

8. Packaging tray according to Claim 6 or 7, **characterized in that** the slot (17) is formed with a tongue (19) that is able to allow the tearing of the slot (17) or a part (23) adjacent thereto on the corresponding side of the tray.

9. Packaging tray according to any one of the preceding claims, **characterized in that** it comprises two fastening tabs (31') on its closure face.

10. Application of the tray (1) according to any one of the preceding claims to the packaging of food products under conditions protecting the food product.

11. Blank made of rigid or semi-rigid material, such as cardboard or corrugated cardboard, for obtaining a tray according to one of Claims 1 to 9, comprising:
- a first part (5) intended to form a holding casing for holding the food product, said holding casing being hinged by a folding line (7) to a second part (9) intended to form a lid casing that is able to close the opening of the holding casing (5),
- the first holding part (5) comprising a base (11) and four sides (13) that are able to rise upwards in relation to the base (11), its side (13a) opposite the folding line (7) being intended to form a partial closure face of the tray and comprising at least one slot (17) in its central part,
- the second part (9) comprising a top face (25) and four sides (27) that are intended to be folded in relation to the top face (25) so as to form the sides of the lid casing, the front side (27a) opposite the folding line (7) comprising at least one central fastening tab (31) that has a protrusion (35) that is able to be engaged in the slot (17),
- the sides (13a, 27a) that are intended to form the closure face of the tray also having a configuration, area and orientation such as to allow the tray (1) and the food product therein to be supported by this closure face.

## Patentansprüche

1. Körbchen zur Verpackung (1) aus Karton oder einem halbsteifen Material für Nahrungsmittel des Typs Sandwich oder Hamburger, bestehend aus einem empfangenden Bestandteil (5) für das Lebensmittel in Form eines Gehäuses, welches durch seine Oberseite geöffnet ist, und einem Deckel-Bestandteil (9), der durch ein Gelenk am aufnehmenden Bestandteil (5) befestigt ist, welcher ebenfalls die Form eines zum aufnehmenden Bestandteils (5) komplementären Gehäuses hat, fähig, den aufnehmenden Bestandteil (5) aufgrund seines Gelenkes nach Einführung des Lebensmittels zu verschließen, wobei dieser Verschluss des Körbchens durch mindestens eine Befestigungslasche (31) auf der dem Gelenk gegenüber liegenden Seite (27a) gesichert ist, wobei die Befestigungslasche (31) zum Verschluss des Körbchens auf einer dem Gelenk des aufnehmenden Bestandteils (5) und des Deckel-Bestandteils (9) entgegen gesetzten Seite des Körbchens ausgeformt ist und auf dieser Seite des aufnehmenden Bestandteils oder des Deckel-Bestandteils mindestens einen Vorsprung (35) aufweist, der geeignet ist, bündig schließend in einen komplementären Schlitz (17) eingeführt zu werden, der auf der korrespondierenden Seite (13a) entgegengesetzt zum Deckel-Bestandteil (9) oder zum aufnehmenden Bestandteil (5) angeordnet ist, **dadurch gekennzeichnet, dass** dieser Vorsprung (35) bei Verschluss des Körbchens in den Schlitz (17) eintreten kann, und zwar an der Außenseite der Fläche des Verschlusses (13a, 27a) des Körbchens, welche so ausgeführt ist, dass es in einer im wesentlichen ebenen Form verschlossen gehalten wird, wobei diese Verschluss-Fläche (13a, 27a) im übrigen eine solche Ausgestaltung, Oberfläche und Anordnung hat, dass sie das Körbchen (1) und sein Nahrungsmittel durch diese Verschluss-Fläche stützen kann.

2. Körbchen zur Verpackung gemäß Anspruch 1, **dadurch gekennzeichnet, dass** der besagte Vorsprung (35) ausreichend steif ist, um die ebene, sogar leicht nach innen gebogene Verschlussfläche (13a, 27) bei ihrer Einführung in dem besagten komplementären Schlitz (17) zu halten.

3. Körbchen zur Verpackung gemäß den Ansprüchen 1 und 2, **dadurch gekennzeichnet, dass** der Neigungswinkel des Körbchens bei Stützung durch seine Verschlussfläche (13a, 27a) im Verhältnis zur Vertikalen zwischen 0 und 30° liegt, abhängig von seiner Oberfläche, seiner Gestaltung.

4. Körbchen zur Verpackung gemäß einem der vorangehenden Ansprüche, **dadurch gekennzeichnet, dass** der vorbezeichnete Vorsprung (35) zwei seitliche Flügel (33) aufweist, die geeignet sind, in den vorbezeichneten Schlitz (17) eingeführt zu werden und dort in fixiertem Zustand zu bleiben, außer sie werden zerrissen, um das Verpackungskörbchen zu öffnen, was die Öffnung des Verpackungskörbchens erkennen lässt.

5. Körbchen zur Verpackung gemäß dem Anspruch 4, **dadurch gekennzeichnet, dass** der vorbezeichnete Vorsprung (35) ein konvergierendes oder sich leicht zuspitzendes Profil aufweist und dass die vorbezeichneten Flügel (33) seitlich in der Verlängerung des vorbezeichneten Vorsprunges (35) angeordnet sind.

6. Körbchen zur Verpackung nach einem der vorausgehenden Ansprüche, **dadurch gekennzeichnet, dass** die Seite (13a), an der sich der Vorsprung (35) befindet, angrenzend zum Schlitz (17) einen zerreißbaren Bestandteil (23) aufweist.

7. Körbchen zur Verpackung gemäß dem Anspruch 6, **dadurch gekennzeichnet, dass** der vorbezeichnete angrenzende zerreißbare Teil (23) des Schlitzes sich zusammensetzt aus zwei Zerreiß-Falzen (21) auf der Seite (13a), senkrecht zum Schlitz (17), nahe an seinen Endpunkten, und dass er nach dem Zerreißen eine im Wesentlichen rechteckige Öffnung (23) hinterlässt.

8. Körbchen zur Verpackung gemäß dem Anspruch 6 oder 7, **dadurch gekennzeichnet, dass** der Schlitz (17) eine Zunge (19) aufweist, durch welche der Schlitz (17) oder ein benachbarter Teil (23) auf der entsprechenden Seite des Körbchens abgerissen werden können.

9. Das Körbchen zur Verpackung gemäß einem der vorbezeichneten Ansprüche, **dadurch gekennzeichnet, dass** es zwei Befestigungslaschen (31') auf seiner Schließfläche vorsieht.

10. Verwendung des Körbchens (1) gemäß einer der vorbezeichneten Ansprüche zum Verpacken von Nahrungsmitteln unter Bedingungen, die das Nahrungsmittel schützen.

11. Seite aus steifem oder halbsteifem Material, wie Karton oder Wellpappe, welche es erlaubt, ein Körbchen gemäß den Ansprüchen 1 bis 9 zu erhalten, wobei dieses aufweist:
- einen ersten Bestandteil (5), der dazu bestimmt ist, einen Empfangs-Behälter für das Lebensmittel zu bilden, durch einen Falz (7) beweglich mit einem zweiten Bestandteil (9) zusammengefügt, welcher dazu bestimmt ist, einen Deckel-Behälter zu bilden, welcher die Öffnung des Empfangs-Behälters (5) verschließen kann,
- wobei der erste aufnehmende Bestandteil (5) aus einem Boden (11) und vier Seiten (13) besteht, welche, in Relation zum Boden (11), nach oben geklappt werden können, wobei seine Seite (13a), die dem Falz (7) gegenüberliegt, dazu bestimmt ist, eine Fläche zum teilweisen Verschließen des Körbchens zu bilden und in ihrer mittleren Partie mindestens einen Schlitz (17) hat,
- wobei der zweite Teil (9) eine obere Fläche (25) und vier Seiten (27) aufweist, welche dazu bestimmt sind, in Relation zur oberen Fläche (25) gefaltet zu werden, um die Seiten des Deckel-Gehäuses zu bilden, wobei die Vorderseite (27a), die dem Falz (7) gegenüberliegt, mindestens eine mittige Befestigungslasche (31), die einen Vorsprung (35) darstellt, aufweist, welche bündig in den Schlitz (17) eingeführt werden kann,
- wobei die Seiten (13a, 27a) dazu bestimmt sind, die Verschluss-Fläche des Körbchens zu formen, welche im übrigen so gestaltet sind, dass Anordnung, Oberfläche und Ausrichtung es erlauben, das Körbchen (1) und sein Nahrungsmittel durch die Verschlussfläche zu stützen.
